# EUROPÄISCHE PATENTSCHRIFT

(11) **EP 1 689 543 B1**
(45) Veröffentlichungstag und Bekanntmachung des Hinweises auf die Patenterteilung: **29.04.2009**
(21) Anmeldenummer: 04802757.7
(22) Anmeldetag: 18.11.2004
(51) Int. Cl.: B22D 29/00

(54) **VERFAHREN ZUM BEFREIEN VON GUSSTEILEN VON GIESSSANDRESTEN UND VORRICHTUNG ZUR DURCHFUEHRUNG DES VERFAHRENS**
METHOD FOR LIBERATING CAST PARTS FROM REMAINING MOLDING SAND, AND DEVICE FOR CARRYING OUT SAID METHOD
PROCEDE POUR ELIMINER DES RESIDUS DE SABLE DE MOULAGE SUR DES PIECES COULEES ET DISPOSITIF POUR METTRE EN OEUVRE CE PROCEDE

(30) Priorität: 21.11.2003 DE 10354493
(43) Veröffentlichungstag der Anmeldung: 16.08.2006
(73) Patentinhaber: ELINO INDUSTRIE-OFENBAU CARL HANF GmbH & CO., 52355 Düren (DE)
(72) Erfinder: JOHNEN, Dieter, 52355 Düren (DE)
(74) Vertreter: Hauck Patent- und Rechtsanwälte
(86) Internationale Anmeldenummer: PCT/DE2004/002544
(87) Internationale Veröffentlichungsnummer: WO 2005/051573

(56) Entgegenhaltungen:
- DE-A1- 2 752 562

## Beschreibung

Die vorliegende Erfindung betrifft ein Verfahren zum Befreien von Gußteilen von Gießsandresten, insbesondere Sandkernen.

Bei relativ kompliziert ausgebildeten Gußteilen, beispielsweise Aluminiumgußteilen, wie Motorblöcken, ist es relativ schwierig, die an den Gußteilen haftenden Gießsandreste zu entfernen. Insbesondere bereitet es Schwierigkeiten, Sandkerne zu entfernen, die sich innerhalb von Hohlräumen der Gußteile befinden. Derartige Sandkerne werden in der Regel über ein geeignetes Bindemittel, beispielsweise organische Substanzen, die ausbrennbar sind, zusammengehalten und bilden relativ feste Körper.

Verfahren zum Befreien von Gußteilen von Gießsandresten, beispielsweise zum Entkernen von Aluminiumgußteilen, sind bekannt. Diese Verfahren arbeiten auf mechanische, pneumatische oder auch auf thermische Weise, beispielsweise in stationären Wirbelbettöfen. So sind beispielsweise aus der EP 0 546 210 B2 und der EP 0 612 276 B1 kontinuierliche thermische Verfahren bekannt, bei denen das Entkernen, die Wärmebehandlung der Gußteile und die Sandregenerierung kombiniert sind. Dabei wird insbesondere in den vorstehend erwähnten stationären Wirbelbettöfen gearbeitet.

Bei diesen bekannten Verfahren werden die Gußteile kontinuierlich durch eine Ofenkammer bewegt, in der sich eine erhitzte Gasatmosphäre befindet. Durch die unter einem geeigneten Überdruck stehende heiße Gasatmosphäre wird das die Sandkerne zusammenhaltende Bindemittel ausgebrannt und werden die Gußteile vom daran haftenden Sand befreit. Der gelöste Sand wird im unteren Bereich der Ofenkammer gesammelt, aus dem Ofen abgeführt und regeneriert.

Aus der DE 27 52 562 A1 ist eine Vorrichtung zum Abkühlen von Gußteilen und zur Behandlung von Formsand bekannt, die eine angetriebene, drehbar gelagerte Trommel aufweist, die mit inneren, im wesentlichen axial mindestens zwischen einem Einlaßende und einem Auslaßende der Trommel verlaufenden Mitnehmern versehen ist.

Der vorliegenden Erfindung liegt die Aufgabe zugrunde, ein Verfahren der angegebenen Art zu schaffen, das besonders rasch und einfach durchführbar ist.

Diese Aufgabe wird erfindungsgemäß durch ein Verfahren zum Befreien von Gußteilen von Gießsandresten gelöst, das die folgenden Schritte umfaßt:
a. Einführen der mit den Gießsandresten behafteten Gußteile in die beheizte Trommel eines Ofensystems, die in ihrem unteren Bereich mit einem Bett aus losem Schüttmaterial gefüllt ist;
b. Hindurchführen der Gußteile durch die Trommel mit Hilfe eines Produktträgers und dabei Rotierenlassen der Trommel und dadurch Fördern des losen Schüttmateriales aus dem Bett in den oberen Trommelbereich und Abwerfen desselben auf die Gußteile zur Ablösung und Zerstörung der anhaftenden Gießsandreste;
c. Abführen der über die anfangs vorhandene Schüttmaterialmenge hinaus anfallenden Sandmenge aus der Trommel; und
d. Herausführen der gereinigten Gußteile aus der Trommel.

Das erfindungsgemäße Vefahren basiert auf dem Grundgedanken, die mit den Gießsandresten behafteten Gußteile mit erwärmtem losen Schüttmaterial zu beaufschlagen, indem dieses vom oberen Bereich des Trommelinnenraumes auf die Gußteile herabgeworfen wird, um dadurch die anhaftenden Gießsandreste unter Ausbrennen des Bindemittels aufzubrechen und vom Gußteil zu lösen. Im Inneren der Trommel wird daher nicht mit Überdruck gearbeitet, und es findet kein Wirbelbett oder eine gezielte Gasströmung Verwendung, sondern das Entfernen der Gießsandreste erfolgt allein durch Schwerkraftwirkung des abgeworfenen Schüttmateriales in Verbindung mit dem durch dieses verursachten Wärmeübertragungskontakt, der zum Ausbrennen des Bindemittels führt. Das zum Abwerfen verwendete Schüttmaterial ist dabei vorzugsweise hochtemperiert und hat beispielsweise eine Temperatur von 500 °C oder mehr.

Als Wurfmaterial findet bei dem erfindungsgemäßen Verfahren vorzugsweise das gleiche Material Verwendung wie es am Gußteil haftet, d.h. der gleiche Gießsand. Auf diese Weise ist eine Trennung des Wurfmateriales vom abgelösten Gießsand nicht erforderlich, was der Fall wäre, wenn als Wurfmaterial ein anderes partikelförmiges Material verwendet würde, beispielsweise andere Sandpartikel u.dgl. Erfindungsgemäß vermischt sich somit der als Wurfmaterial verwendete Gießsand mit den abgelösten Gießsandresten im unteren Bereich der Trommel, und durch die Trommelrotation wird dieses vermischte Gießsandmaterial wieder in den oberen Trommelbereich gefördert und dort erneut abgeworfen. Auf diese Weise findet eine permanente Beaufschlagung der Gußteile durch abgeworfenen Gießsand während ihrer Bewegung durch die Trommel statt. Die über die anfangs vorhandene Gießsandmenge hinaus anfallende Sandmenge wird aus der Trommel abgeführt, um auf diese Weise ein etwa gleich hohes Gießsandbett im unteren Trommelbereich aufrechtzuerhalten. Natürlich kann auch ein etwas ansteigendes Sandbett in Kauf genommen werden, so lange hierdurch nicht die Umwälzung bzw. kontinuierliche Förderung des Gießsandes in den oberen Trommelbereich in Mitleidenschaft gezogen wird.

Bei einer anderen Ausführungsform des erfindungsgemäßen Verfahrens findet als Schüttmaterial ein anderes Material, beispielsweise metallische oder keramische Festkörper, als der an den Gußteilen haftende Gießsand Verwendung. Die Erfindung umfaßt ferner Ausführungsformen, bei denen Gemische aus dem gleichen Gießsand und anderen Schüttmaterialien eingesetzt werden. So wird eine Ausführungsform besonders bevorzugt, bei der ein Gießsandbett Anwendung findet, in dem keramische oder metallische Festkörper enthalten sind. Auch Glaspartikel können allein oder im Gemisch mit Gießsand verwendet werden.

Wenn als Wurfmaterial andere Materialien als der an den Gußteilen haftende Gießsand verwendet werden, wird der Gießsand von diesen anderen Materialien abgetrennt, beispielsweise abgesiebt, und aus der Trommel entfernt, während das andere Wurfmaterial in der Trommel verbleibt. Bei Gemischen aus anderem Schüttmaterial und Gießsand wird nur ein Teil des Gießsandes, der beim Durchtritt der Gußteile durch die Trommel zunehmend anfällt, abgetrennt und aus der Trommel entfernt.

Generell kann somit jedes beliebige Schüttmaterial als Wurfmaterial eingesetzt werden, das die erforderliche Härte besitzt und dessen Abrieb nicht zu groß ist. Was die Form des Schüttmateriales anbetrifft, so können beliebige Formen Verwendung finden (runde Formen, eckige Formen), so lange wie der erfindungsgemäße Zweck erzielt wird. Die am besten geeigneten Formen sind empirisch zu ermitteln.

Nachdem die Gußteile auf ihrem Weg durch die Trommel nahezu kontinuierlich mit dem hochtemperierten abgeworfenen Gießsand beaufschlagt worden sind, sind sie am Ende ihres Weges durch die Trommel nahezu frei von Gießsandresten und können wieder aus der Trommel herausgeführt werden. Die Gießsandreste, die die Gußteile möglicherweise noch mit austragen, spielen natürlich für das im Inneren der Trommel verwendete Schüttmaterialbett keine Rolle, da dieses immer wieder durch neuen Gießsand aufgefüllt wird, der aus den abgelösten Gießsandresten stammt. Nur zu Beginn des Verfahrens muß daher im Inneren der Trommel ein Bett aus losem Schüttmaterial eingerichtet werden. Später wird dieses Bett immer wieder durch abgelöste Gießsandreste ergänzt, wobei überschüssiger Gießsand abgeführt wird.

Bei dem erfindungsgemäßen Verfahren wird die Trommelwandung beheizt, um das innerhalb der Trommel angeordnete Schüttmaterialbett auf einer im wesentlichen konstanten hohen Temperatur zu halten. Vorzugsweise wird das vor Einführung der Gußteile in die Trommel in dieser befindliche Schüttmaterialbett vor dem Beginn des Verfahrens beheizt, damit bereits bei Einführung des ersten Gußteiles ein entsprechend hochtemperiertes Materialbett vorhanden ist.

Die Gußteile selbst können in dem Temperaturzustand, in dem sie die Gießanlage verlassen, in die Trommel eingeführt werden.

In Weiterbildung des erfindungsgemäßen Verfahrens wird die Innenraumatmosphäre der Trommel in bezug auf die Behandlung der Gußteile festgelegt. Wenn beispielsweise die die Gießereianlage verlassenden Gußteile einem Glühvorgang unterzogen werden sollen, wird die Atmosphäre in der Trommel in bezug auf ihre Zusammensetzung oder ihre Temperatur so eingestellt, daß dieser Glühvorgang duchgeführt werden kann.

Vorteilhafterweise werden die aus der Trommel herausgeführten gereinigten Gußteile durch Abblasen einem weiteren Reinigungsprozeß unterzogen, um auch die letzten anhaftenden Sandpartikel zu entfernen.

Bei einer besonders bevorzugten Ausführungsform des Verfahrens werden die Gußteile kontinuierlich durch die Trommel geführt. Hierdurch läßt sich das erfindungsgemäße Verfahren besonders rasch und einfach durchführen. Dies schließt jedoch nicht aus, daß auch eine diskontinuierliche Förderung der Gußteile (schrittweise, taktweise etc.) möglich ist. Generell ist hierbei zu sagen, daß eine Einführung in der Trommel an einem Längsende, eine Förderung durch die Trommel und eine Ausführung am gegenüberliegenden Längsende bevorzugt wird. Auch dies soll nicht ausschließen, daß eine Beschickung und Entnahme am gleichen Längsende der Trommel (sogenannter Retortenofen) durchgeführt wird. Bei einer taktweisen Förderung ergibt sich die Möglichkeit, die Verweilzeit zu steuern.

Die Förderung der Gußteile innerhalb der Trommel kann horizontal oder aber auch geneigt erfolgen. Die Förderung kann zentrisch oder exzentrisch ablaufen.

Während ihrer Bewegung durch die Trommel können die Gußteile darüber hinaus verschwenkt oder gedreht werden, und zwar in Trommeldrehrichtung oder gegenläufig zur Trommeldrehrichtung, um eine möglichst gleichmäßige Beaufschlagung des Gußteiles mit dem abgeworfenen Gießsand zu erreichen. Hierdurch werden auch Stellen des Gußteiles dem abgeworfenen Schüttmaterial ausgesetzt, die ohne ein Drehen oder Verschwenken möglicherweise nicht vom Schüttmaterial getroffen würden.

Eine sinnvollerweise unmittelbar anschließend an das erfindungsgemäße Verfahren vorgenommene Wärmebehandlung der Gußteile kann unter Nutzung der fühlbaren Wärme der Gußteile durchgeführt werden und hat eine wesentlich verbesserte Gleichmäßigkeit und damit Qualität bei ebenso erheblich verkürzter Dauer.

Wie Untersuchungen gezeigt haben, sind bei dem erfindungsgemäßen Verfahren die Verweilzeiten wesentlich kürzer als bei den bisher bekannten thermischen Verfahren. Hierdurch ergibt sich eine beträchtliche Zeitersparnis, die nicht hoch genug bewertet werden kann.

Die vorliegende Erfindung betrifft ferner eine Vorrichtung zur Durchführung des vorstehend beschriebenen Verfahrens, die ein Ofensystem umfaßt. Die Vorrichtung ist dadurch gekennzeichnet, daß das Ofensystem eine rotierende beheizte Trommel aufweist, deren Innenseite mit Förderelementen versehen ist, die das Schüttmaterial aus dem Schüttmaterialbett entlang der Trommelwandung nach oben fördern und auf die Gußteile abwerfen. Diese Förderelemente sind vorzugsweise als Schaufeln ausgebildet. Die Förderelemente sind vorzugsweise im Abstand entlang dem Innenumfang der Trommel angeordnet. Bei Rotation der Trommel durchlaufen sie das im unteren Bereich des Trommelinnenraumes angeordnete Schüttmaterialbett und fördern dabei einen Teil des Schüttmateriales entlang der Trommelwandung bis zum oberen Trommelbereich, von wo aus das Schüttmaterial auf die darunter befindlichen Gußteile abgeworfen wird. Auf diese Weise gelangt das vorzugsweise hochtemperierte Schüttmaterial auf die an den Gußteilen haftenden Gießsandreste (Sandkerne), wodurch diese durch das Ausbrennen des Bindemittels aufgebrochen und von den Gußteilen gelöst werden. Es findet somit eine Kombination aus mechanischer und thermischer Wirkung zum Beseitigen der Gießsandreste Anwendung.

Vorzugsweise bildet die Trommel einen Teil eines Trommel- oder Drehretortenofens. Beim Trommelofen erfolgt die Beschickung mit den Gußteilen an einem Ofenende und die Entnahme am gegenüberliegenden Ofenende. Ein Drehretortenofen besitzt ein geschlossenes Ende, während am anderen Stirnende die Beschickung und Entnahme erfolgen.

In der vorliegenden Beschreibung wird immer einheitlich von "Trommel" gesprochen, obwohl hiermit sowohl das Drehelement eines Trommelofens als auch das eines Retortenofens gemeint ist.

Wie bereits erwähnt, wird die Trommel indirekt beheizt, d.h. eine direkte Beheizung im Inneren der Trommel erfolgt nicht, sondern es wird die Trommelwandung von außen beheizt. Wahlweise kann aber eine Zusatzheizung zum direkten Beheizen vorgesehen sein. Derartige Trommelöfen oder Drehretortenöfen mit indirekter Beheizung sind bekannt und brauchen an dieser Stelle im einzelnen nicht beschrieben zu werden. Die indirekte Beheizung kann beispielsweise durch eine Beheizung mit Gas, Öl, auf elektrische Weise, auf induktive Weise, durch Mikrowellen etc. erfolgen.

Die von den Gießsandresten zu befreienden Gußteile werden mit Hilfe eines Produktträgers durch die Trommel oder in der Trommel bewegt. Ein solcher Produktträger kann beispielsweise als Gleitbahn, Rütteltisch, Hubbalkensystem, kettenartiges Durchlaufsystem etc. ausgebildet sein. Wesentlich ist, daß die Gußteile vom abgeworfenen Schüttmaterial weitgehend frei kontaktiert werden können, ohne hierdurch vom Produktträger behindert zu werden. Dies wird in jedem Fall bei einer besonders bevorzugten Lösung der Erfindung realisiert, bei der die Vorrichtung einen rost- oder käfigförmigen Produktträger innerhalb der Trommel aufweist. Generell kann der verwendete Produktträger verschwenk- bzw. drehbar ausgebildet sein, so daß die auf bzw. in dem Produktträger angeordneten Gußteile während ihrer Bewegung innerhalb der Trommel verschwenkt bzw. verdreht werden können, um eine weitgehend gleichmäßige Beaufschlagung mit dem Schüttmaterial zu erreichen.

Das Ofensystem ist vorzugsweise als Durchlaufanlage ausgebildet, kann jedoch ebenfalls auch als Drehretortenofenanlage ausgestaltet sein. Hierbei erfolgt die Bewegung der Gußteile in Vorwärts- und Rückwärtsrichtung.

Der Produktträger kann auch als Förderband ausgebildet sein, oder der Produktträger kann auf einer Fördereinrichtung, beispielsweise einem Förderband, angeordnet sein.

Das Ofensystem besitzt vorzugsweise ein- und auslaufseitig geeignete Schleusen, um eine Einführung und Ausführung der Gußteile zu ermöglichen, ohne daß die Ofenatmosphäre nach außen dringt bzw. die Umgebungsatmosphäre in den Ofen hineindringt. Derartige Schleusen sind bekannt und müssen hier nicht im einzelnen beschrieben werden.

Zur Festlegung der Höhe des Schüttmaterialbettes innerhalb der Trommel finden vorzugsweise Stauscheiben Verwendung. Diese können spiralförmig ausgebildet sein und um den Innenumfang der Trommel laufen, so daß sie bei Drehrichtungsumkehr zur Befüllung bzw. Entleerung der Trommel dienen können.

Auch die überschüssige Gießsandmenge wird aus der Trommel in geeigneter Form atmosphärisch abgeschlossen ausgeschleust. Sie kann dann einer üblichen Kernsandregenerierung zugeführt werden, um eine erneute Verwendung in der Gießanlage zu ermöglichen.

Die Erfindung wird nachfolgend anhand eines Ausführungsbeispieles einer Trommelofenanlage in Verbindung mit der Zeichnung im einzelnen erläutert. Es zeigen:
- Figur 1: eine schematische Querschnittsdarstellung eines Trommelofens; und
- Figur 2: eine schematische Längsschnittdarstellung des Trommelofens der Figur 1 in verändertem Maßstab.

Der in Figur 1 schematisch dargestellte Trommelofen besitzt eine rotiertende Trommel 1, die innerhalb eines geeigneten Lagergestelles, das schematisch bei 2 angedeutet ist, drehbar gelagert ist. Derartige Trommelöfen sind bekannt und müssen daher hier in allen Einzelheiten nicht beschrieben werden.

Die drehbar gelagerte Trommel 1 wird indirekt beheizt, d.h. von außen über in Figur 1 nicht dargestellte Heizeinrichtungen (beispielsweise eine geeignete Gasheizung), so daß die Trommelwandung erwärmt wird. Im Inneren der Trommel 1 befindet sich eine geeignete Gasatmosphäre, die infolge der Ausbildung von Ein- und Austrittsschleusen für die zu behandelnden Gußteile und den ein- und abzuführenden Gießsand nahezu unverändert im Trommelinneren aufrechterhalten wird. Die jeweiligen Schleusen zur Ein- und Ausführung der Gußteile und des Gießsandes sind in Figur 1 nicht dargestellt.

Figur 1 zeigt ferner einen Produktträger 5 in der Form eines Käfigs, in dem sich ein zu behandelndes Gußteil 6 befindet. Der Produktträger 5 ruht auf einem Förderband 7, das den Produktträger in die Trommel hinein, durch die Trommel in Längsrichtung derselben und aus der Trommel wieder heraus bewegt. Derartige Produktträger sind ebenfalls bekannt.

Im Inneren der Trommel sind ferner geeignete Einrichtungen (nicht gezeigt) vorgesehen, die den Produktträger 5 im Uhrzeigersinn der Figur 1 um die zentrale Längsachse der Trommel verschwenken. Bei der Bewegung des Produktträgers 5 durch die Trommel erfolgt somit ein Verschwenken des im Produktträger 5 angeordneten Gußteiles 6.

Im unteren Teil der Trommel 1 befindet sich ein Gießsandbett (Schüttmaterialbett) 4, das vor der Einführung des ersten, mit Gießsandresten behafteten Gußteiles 6 in die Trommel dort errichtet wird. Während das Gußteil 6 die Trommel in Längsrichtung durchläuft, rotiert die Trommel, wobei an der Innenseite der Trommelwandung angeordnete Förderelemente 3 in der Form von Schaufeln den Gießsand aus dem Bett 4 in Figur 1 gegen den Uhrzeigersinn in den oberen Bereich des Innenraumes der Trommel fördern und bei Erreichen dieses oberen Bereiches auf das darunter befindliche Gußteil 6, das im käfigförmigen Produktträger 5 fixiert ist, abwerfen. Durch das indirekte Beheizen der Trommelwandung ist das Gießsandbett 4 auf eine entsprechend hohe Temperatur gebracht worden, beispielsweise etwa 500 °C, so daß das mit Gießsandresten behaftete Gußteil 6 nunmehr von oben mit heißem losen Gießsand beaufschlagt wird. Durch den Aufprall des heißen Gießsandes auf die anhaftenden Gießsandreste (Kerne) (abrasive Wirkung) und den damit verbundenen thermischen Kontakt werden die Gießsandanhaftungen unter Ausbrennen des möglicherweise noch vorhandenen Bindemittels aufgebrochen, vom Gußteil gelöst und zerstört, so daß sich die ehemals festen Massen als loser Gießsand im unteren Bereich der rotierenden Trommel sammeln und das dort vorhandene Gießsandbett 4 vergrößern. Um die Höhe des Bettes 4 etwa konstant zu halten, wird überschüssiger Gießsand permanent aus der Trommel abgeführt.

Figur 2 zeigt einen schematischen Längsschnitt durch den Trommelofen der Figur 1, wobei Trommel 1 und Lagergestell 2 rein schematisch dargestellt sind. Über eine schematisch angedeutete Eintrittsschleuse 9 gelangen die zu behandelnden, mit Gießsandanhaftungen versehenen Gußteile 6, die innerhalb der käfigförmigen Produktträger 5 angeordnet sind, über das Förderband 7 in das Innere der Trommel 1, werden kontinuierlich durch das Trommelinnere bewegt und gelangen über die schematisch angedeutete Austrittschleuse 10 wieder aus der Trommel heraus. Im Trommelinneren sind sie bei rotierender Trommel gegen die Drehrichtung derselben verschwenkt worden. Bei 4 ist im unteren Teil des Trommelinneren das gebildete Gießsandbett angedeutet, von dem Gießsand über einen Auslaß 8 abgezogen wird.

Schließlich ist noch zu erwähnen, daß die Erfindung auch eine Ausführungsform umfaßt, bei der die eigentliche Trommel nicht rotiert, sondern ein in der Trommel angeordnetes Gestell, das benachbart zur Trommelwandung angeordnet ist und die Förderelemente (Schaufeln) für das Schüttmaterial trägt. Hierdurch wird ein entsprechender Effekt erreicht.

## Patentansprüche

1. Verfahren zum Befreien von Gußteilen (6) von Gießsandresten mit den folgenden Schritten:
a. Einführen der mit den Gießsandresten behafteten Gußteile (6) in eine beheizte Trommel (1) eines Ofensystems, die in ihrem unterem Bereich mit einem Bett (4) aus losem Schüttmaterial gefüllt ist;
b. Hindurchführen der Gußteile durch die Trommel mit Hilfe eines Produktträgers (5) und dabei Rotierenlassen der Trommel (1) und **dadurch** Fördern des losen Schüttmateriales aus dem Bett (4) in den oberen Trommelbereich und Abwerfen desselben auf die Gußteile (6) zur Ablösung und Zerstörung der anhaftenden Gießsandreste;
c. Abführen der über die anfangs vorhandene Schüttmaterialmenge hinaus anfallenden Sandmenge aus der Trommel (1); und
d. Herausführen der gereinigten Gußteile (6) aus der Trommel (1).

2. Verfahren nach Anspruch 1, **dadurch gekennzeichnet, daß** als Schüttmaterial der gleiche Gießsand verwendet wird, der an den Gußteilen (6) haftet.

3. Verfahren nach Anspruch 1, **dadurch gekennzeichnet, daß** als Schüttmaterial metallische oder keramische Festkörper verwendet werden.

4. Verfahren nach Anspruch 1 oder 3, **dadurch gekennzeichnet, daß** der Gießsand vom ursprünglichen Schüttmaterial abgesiebt wird.

5. Verfahren nach einem der vorangehenden Ansprüche, **dadurch gekennzeichnet, daß** der von den Gußteilen (6) abgelöste Gießsand zusammen mit dem ursprünglichen Schüttmaterial auf die Gußteile (6) abgeworfen wird.

6. Verfahren nach einem der vorangehenden Ansprüche, **dadurch gekennzeichnet, daß** die Trommelwandung beheizt wird.

7. Verfahren nach einem der vorangehenden Ansprüche, **dadurch gekennzeichnet, daß** das Schüttmaterialbett (4) in der Trommel (1) vor Einführung der Gußteile (6) beheizt wird.

8. Verfahren nach einem der vorangehenden Ansprüche, **dadurch gekennzeichnet, daß** die Gußteile (6) in dem Temperaturzustand, in dem sie die Gießanlage verlassen, in die Trommel (1) eingeführt werden.

9. Verfahren nach einem der vorangehenden Ansprüche, **dadurch gekennzeichnet, daß** die Schüttmaterial/Gießsandmenge in der Trommel (1) im wesentlichen konstant gehalten wird.

10. Verfahren nach einem der vorangehenden Ansprüche, **dadurch gekennzeichnet, daß** die Innenraumatmosphäre der Trommel (1) in bezug auf die Behandlung der Gußteile (6) festgelegt wird.

11. Verfahren nach einem der vorangehenden Ansprüche, **dadurch gekennzeichnet, daß** die aus der Trommel (1) herausgeführten gereinigten Gußteile (6) duch Abblasen endgereinigt werden.

12. Verfahren nach einem der vorangehenden Ansprüche, **dadurch gekennzeichnet, daß** die Gußteile (6) kontinuierlich durch die Trommel (1) geführt werden.

13. Verfahren nach einem der vorangehenden Ansprüche, **dadurch gekennzeichnet, daß** die Trommel (1) indirekt beheizt wird.

14. Verfahren nach einem der vorangehenden Ansprüche, **dadurch gekennzeichnet, daß** die Gußteile (6) während ihrer Bewegung durch die Trommel (1) verschwenkt bzw. gedreht werden.

15. Vorrichtung zur Durchführung des Verfahrens nach einem der vorangehenden Ansprüche mit einem Ofensystem, **dadurch gekennzeichnet, daß** das Ofensystem eine rotierende beheizte Trommel (1) aufweist, deren Innenseite mit Förderelementen (3) versehen ist, die das Schüttmaterial aus dem Schüttmaterialbett (4) entlang der Trommelwandung nach oben fördern und auf die mit Hilfe eines Produktträgers (5) durch die Trommel (1) geführten Gußteile (6) abwerfen.

16. Vorrichtung nach Anspruch 15, **dadurch gekennzeichnet, daß** die Trommel (1) Teil eines Trommel- oder Drehretortenofens ist.

17. Vorrichtung nach einem der Ansprüche 15 oder 16, **dadurch gekennzeichnet, daß** die Trommel (1) eine Heizeinrichtung zum indirekten Beheizen und wahlweise eine Zusatzheizung zum direkten Beheizen aufweist.

18. Vorrichtung nach einem der Ansprüche 15 bis 17, **dadurch gekennzeichnet, daß** die Förderelemente (3) als Schaufeln ausgebildet sind.

19. Vorrichtung nach einem der Ansprüche 15 bis 18, **dadurch gekennzeichnet, daß** sie einen rost- oder käfigförmigen Produktträger (5) innerhalb der Trommel (1) aufweist.

20. Vorrichtung nach einem der Ansprüche 15 bis 19, **dadurch gekennzeichnet, daß** sie einen verschwenk- bzw. drehbaren Produktträger (5) aufweist.

21. Vorrichtung nach einem der Ansprüche 15 bis 20, **dadurch gekennzeichnet, daß** das Ofensystem als Durchlaufanlage ausgebildet ist.

22. Vorrichtung nach einem der Ansprüche 15 bis 21, **dadurch gekennzeichnet, daß** das Ofensystem ein- und auslaufseitig geeignete Schleusen (9, 10) aufweist.

23. Vorrichtung nach einem der Ansprüche 15 bis 22, **dadurch gekennzeichnet, daß** die Trommel (1) Stauscheiben zur Bestimmung der Höhe des Schüttmaterialbettes (4) aufweist.

24. Vorrichtung nach Anspruch 23, **dadurch gekennzeichnet, daß** die Stauscheiben spiralförmig ausgebildet sind und rundum laufen und bei Drehrichtungsumkehr der Trommel (1) zur Befüllung bzw. Entleerung dienen.

## Claims

1. A method for liberating cast parts (6) from residues of molding sand comprising the following steps:
a. Introducing the cast parts (6) provided with the adhering residues of molding sand into a heated drum (1) of a furnace system wherein the drum is filled with a bed (4) of loose bulk material in its lower region;
b. guiding the cast parts through the drum (1) by means of a product carrier (5) and rotating the drum (1) and thereby conveying the loose bulk material from the bed (4) into the upper region of the drum and throwing off the bulk material onto the cast parts (6) for releasing and destroying the adhering residues of the molding sand;
c. discharging the amount of sand exceeding the amount of bulk material present at the beginning from the drum (1); and
d. discharging the purified cast parts (6) from the drum (1).

2. The method according to claim 1, **characterized in that** as bulk material the same molding sand is used which adheres to the cast parts (6).

3. The method according to claim 1, **characterized in that** metallic or ceramic solids are used as bulk material.

4. The method according to claim 1 or 3, **characterized in that** the molding sand is sieved from the original bulk material.

5. The method according to one of the preceding claims, **characterized in that** the molding sand removed from the cast parts (6) is thrown onto the cast parts (6) together with the original bulk material.

6. The method according to one of the preceding claims, **characterized in that** the drum wall is heated.

7. The method according to one of the preceding claims, **characterized in that** the bed (4) of bulk material in the drum (1) is heated prior to the introduction of the cast parts (6).

8. The method according to one of the preceding claims, **characterized in that** the cast parts (6) are introduced into the drum (1) in the temperature condition in which they leave the molding system.

9. The method according to one of the preceding claims, **characterized in that** the amount of bulk material/molding sand in the drum (1) is maintained substantially constant.

10. The method according to one of the preceding claims, **characterized in that** the atmosphere of the interior of the drum (1) is defined with respect to the treatment of the cast parts (6).

11. The method according to one of the preceding claims, **characterized in that** the purified cast parts (6) discharged from the drum (1) are finally purified by blowing.

12. The method according to one of the preceding claims, **characterized in that** the cast parts (6) are continuously guided through the drum (1).

13. The method according to one of the preceding claims, **characterized in that** the drum (1) is indirectly heated.

14. The method according to one of the preceding claims, **characterized in that** the cast parts (6) are pivoted or rotated during their movement through the drum (1).

15. A device for carrying out the method according to one of the preceding claims with a furnace system, **characterized in that** the furnace system has a rotating heated drum (1) the inner side of which is provided with conveying elements (3) which convey the bulk material from the bed (4) of bulk material upwardly along the drum wall and throw the same onto the cast parts (6) guided through the drum (1) by means of a product carrier (5).

16. The device according to claim 15, **characterized in that** the drum (1) is part of a drum type furnace or rotary retort type furnace.

17. The device according to one of the claims 15 or 16, **characterized in that** the drum (1) has heating means for indirectly heating and optionally additional heating means for directly heating.

18. The device according to one of the claims 15 to 17, **characterized in that** the conveying elements (3) are formed as scoops.

19. The device according to one of the claims 15 to 18, **characterized in that** it includes a grate-like or cage-like product carrier (5) within the drum (1).

20. The device according to one of the claims 15 to 19, **characterized in that** it includes a pivotable or rotatable product carrier (5).

21. The device according to one of the claims 15 to 20, **characterized in that** the furnace system is formed as through-type system.

22. The device according to one of the claims 15 to 21, **characterized in that** the furnace system has suitable lock chambers (9, 10) on its inlet side and on its outlet side.

23. The device according to one of the claims 15 to 22, **characterized in that** the drum (1) has retarding discs for determining the height of the bed (4) of bulk material.

24. The device according to claim 23, **characterized in that** the retarding discs are spirally formed and run around and serve for filling or discharging when the direction of rotation of the drum (1) is reversed.

## Revendications

1. Procédé de séparation des résidus de sable de moulage des pièces moulées (6), avec les étapes suivantes:
a) introduction des pièces moulées (6) avec les résidus de sable de moulage adhérents, dans le tambour chauffant (1) d'un système d'étuve, rempli dans sa zone inférieure d'un lit (4) de matériau tout venant en vrac;
b) amenée des pièces moulées à travers le tambour (1) à l'aide d'un support de produits (5) et rotation du tambour (1) et ainsi acheminement du matériau tout venant en vrac du lit (4) dans la zone de tambour supérieure et déversement de celui-ci sur les pièces moulées (6) pour détacher et détruire les résidus de sable de moulage adhérents;
c) évacuation de la quantité de sable tombant en plus de la quantité de matériau tout venant initialement présente hors du tambour (1), et
d) sortie des pièces moulées (6) nettoyées hors du tambour (1).

2. Procédé selon la revendication 1, **caractérisé en ce qu'**on utilise comme matériau tout venant le même sable de moulage que celui qui adhère aux pièces moulées (6).

3. Procédé selon la revendication 1, **caractérisé en ce qu'**on emploie comme matériau tout venant des corps solides métalliques ou céramiques.

4. Procédé selon la revendication 1 ou 3, **caractérisé en ce que** le sable de moulage du matériau tout venant initial, est tamisé.

5. Procédé selon l'une des revendications précédentes, **caractérisé en ce que** le sable de moulage détaché des pièces moulées (6) est déversé avec le matériau tout venant initial sur les pièces moulées (6).

6. Procédé selon l'une des revendications précédentes, **caractérisé en ce que** les parois du tambour sont chauffées.

7. Procédé selon l'une des revendications précédentes, **caractérisé en ce que** le lit de matériau tout venant (4) dans le tambour (1) est chauffé avant l'introduction des pièces moulées (6).

8. Procédé selon l'une des revendications précédentes, **caractérisé en ce que** les pièces moulées (6) sont introduites dans le tambour (1) à la température à laquelle elles ont quitté l'unité de moulage.

9. Procédé selon l'une des revendications précédentes, **caractérisé en ce que** le matériau tout venant/la quantité de sable de moulage dans le tambour (1) reste essentiellement constante.

10. Procédé selon l'une des revendications précédentes, **caractérisé en ce que** l'atmosphère interne du tambour (1) est fixée en fonction du traitement des pièces moulées (6).

11. Procédé selon l'une des revendications précédentes, **caractérisé en ce que** les pièces moulées nettoyées sortant du tambour (1) reçoivent un nettoyage final par sablage.

12. Procédé selon l'une des revendications précédentes, **caractérisé en ce que** les pièces moulées (6) sont conduites en continu à travers le tambour (1).

13. Procédé selon l'une des revendications précédentes, **caractérisé en ce que** le tambour (1) est chauffé de manière indirecte.

14. Procédé selon l'une des revendications précédentes, **caractérisé en ce que l**es pièces moulées (6) pendant leur mouvement dans le tambour (1) sont ballotées de-ci de-là ou, selon le cas, retournées par rotation.

15. Dispositif d'exécution du procédé selon l'une des revendications précédentes avec un système d'étuve, **caractérisé en ce que** le système d'étuve présente un tambour (1) chauffant rotatif dont le côté intérieur est muni d'organes d'acheminement (3) qui transportent vers le haut le matériau tout venant du lit de matériau tout venant (4) le long des parois du tambour et qui le déversent sur les pièces moulées (6) amenées à l'aide d'un support de produits (5) à travers le tambour (1).

16. Dispositif selon la revendication 15, **caractérisé en ce que** le tambour (1) fait partie d'une étuve à tambour ou à cornues rotatif.

17. Dispositif selon l'une des revendications 15 ou 16, **caractérisé en ce que** le tambour (1) présente un dispositif de chauffage pour le chauffage indirect et facultativement un chauffage additionnel pour le chauffage direct.

18. Dispositif selon l'une des revendications 15 à 17, **caractérisé en ce que** les organes d'acheminement (3) sont configurés comme des pales.

19. Dispositif selon l'une des revendications 15 à 18, **caractérisé en ce qu'**il présente à l'intérieur du tambour (1) un support de produits (5) en grille ou en cage.

20. Dispositif selon l'une des revendications 15 à 19, **caractérisé en ce qu'**il présente un support de produits (5) pouvant se déporter ou, selon le cas, rotatif.

21. Dispositif selon l'une des revendications 15 à 20, **caractérisé en ce que** le système d'étuve est configuré comme une installation en continu.

22. Dispositif selon l'une des revendications 15 à 21, **caractérisé en ce que** le système d'étuve présente des sas (9,10) côtés entrée et sortie.

23. Dispositif selon l'une des revendications 15 à 22, **caractérisé en ce que** le tambour (1) présente des ralentisseurs à disques pour déterminer la hauteur du lit de matériau tout venant (4).

24. Dispositif selon la revendication 23, **caractérisé en ce que** les ralentisseurs à disques sont de forme hélicoïdale et font des tours complets et lors d'une inversion du sens de marche du tambour (1) servent au remplissage ou, selon le cas, à la décharge.
